# EUROPÄISCHE PATENTSCHRIFT

(11) **EP 3 914 101 B1**
(45) Veröffentlichungstag und Bekanntmachung des Hinweises auf die Patenterteilung: **15.10.2025**
(21) Anmeldenummer: 19702050.6
(22) Anmeldetag: 24.01.2019
(51) Int. Cl.: A24C 5/34

(54) **QUALITÄTSPRÜFUNG STABFÖRMIGER PRODUKTE DER TABAK VERARBEITENDEN INDUSTRIE**
QUALITY CONTROL OF ROD-SHAPED PRODUCTS OF THE TOBACCO PROCESSING INDUSTRY
CONTRÔLE DE QUALITÉ DE PRODUITS EN FORME DE TIGE DE L'INDUSTRIE DE TRANSFORMATION DU TABAC

(43) Veröffentlichungstag der Anmeldung: 01.12.2021
(73) Patentinhaber: Körber Technologies GmbH, 21033 Hamburg (DE)
(72) Erfinder: BARON, Denis, 21465 Reinbek (DE)
(74) Vertreter: Seemann & Partner Patentanwälte mbB
(86) Internationale Anmeldenummer: PCT/EP2019/051717
(87) Internationale Veröffentlichungsnummer: WO 2020/151823

(56) Entgegenhaltungen:
- DE-A1- 102011 006 449
- DE-A1- 102014 209 721
- DE-A1- 102015 112 441

## Beschreibung

Die Erfindung betrifft ein Verfahren zum Messen wenigstens eines Qualitätsparameters von stabförmigen Produkten der Tabak verarbeitenden Industrie, insbesondere von Heat-not-burn-Produkten, wobei die stabförmigen Produkte quer zu deren Längsachse gefördert werden. Die Erfindung betrifft ferner eine Messvorrichtung der Tabak verarbeitenden Industrie umfassend eine Fördervorrichtung zum Fördern von stabförmigen Produkten der Tabak verarbeitenden Industrie, insbesondere Heat-not-burn-Produkten, wobei die Fördervorrichtung Aufnahmemulden zur Aufnahme der stabförmigen Produkte aufweist, wobei die Fördervorrichtung ausgebildet ist, die stabförmigen Produkte in einer Richtung, die quer zur Längsachse der Aufnahmemulden ist, zu fördern.

Es ist in der Tabak verarbeitenden Industrie wichtig, die hergestellten stabförmigen Produkte, wie beispielsweise Filterzigaretten oder Filterstäbe oder Multisegmentfilterstäbe als auch Heat-not-burn-Produkte im Hinblick auf deren Qualität zu untersuchen, um stabförmige Produkte, die den Qualitätsanforderungen nicht entsprechen, aus dem weiteren Herstellverfahren auszuschließen oder vorzugsweise steuertechnisch oder regelungstechnisch auf die Herstellmaschine so einzuwirken, dass die Qualitätsparameter im laufenden Betrieb eingehalten werden oder die Qualität dieser stabförmigen Produkte verbessert wird. Hierzu sind einige Dokumente des Standes der Technik bekannt, wie beispielsweise WO 2015/138440 A1 oder DE 10 2014 213 244 A1. Bei beiden genannten Patentanmeldungen sind Messvorrichtungen gezeigt, mittels derer stabförmige Produkte der Tabak verarbeitenden Industrie im Hinblick auf deren Eigenschaften untersucht werden können.

DE 10 2014 209 721 A1 zeigt ein Verfahren zur Bestimmung einer Eigenschaft eines stabförmigen Artikels der Tabak verarbeitenden Industrie. Der stabförmige Artikel wird dafür auf einem rotierbaren Probenhalter angeordnet und mit Röntgenstrahlung durchstrahlt.

In DE 10 2015 112 441 A1 ist eine Röntgenstrahlungs-Prüfvorrichtung und ein Fremdstoff-Nachweisverfahren offenbart. Dazu wird eine Probe, die in einer spezifischen Richtung bewegt wird, mit Röntgenstrahlung durchleuchtet, die von einem TDI-Sensor erfasst wird.

Im Rahmen dieser Patentanmeldung bzw. dieses Patents wird unter einem Qualitätsparameter ein Durchmesser, die Rundheit, die Lage von Segmenten, die Form von Segmenten, ein Innendurchmesser eines Röhrchens, das Vorhandensein und/oder der Ort von Zusatzelementen, wie beispielsweise mit Flüssigkeit gefüllte Kapseln, die Länge des stabförmigen Produktes und ähnliche Parameter verstanden. Es gibt insbesondere Produkte, bei denen herkömmliche Messverfahren versagen, weil Materialien verwendet werden, die für herkömmliche Messverfahren nicht geeignet sind. Insbesondere weisen Heat-not-burn-Produkte eine Aluminiumfolie auf, die um die stabförmigen Produkte gewickelt ist bzw. als äußerste Lage oder eine der äußeren Lagen derartiger stabförmiger Produkte vorgesehen ist. Es ist mit diesen Produkten nicht möglich, im optischen oder Infrarotbereich ein Transmissionsbild zu ermöglichen. Auch die Verwendung von Röntgenstrahlung an sich ist für derartige Produkte kaum geeignet, da bei der schnellen Förderung derartiger Produkte in Maschinen der Tabak verarbeitenden Industrie auch bei Verwendung von Röntgenstrahlung kein ausreichender Kontrast der Transmissionsbilder zu erwarten ist.

Es ist Aufgabe der vorliegenden Erfindung, auch bei stabförmigen Produkten der Tabak verarbeitenden Industrie, die Bestandteile aufweisen, die eine übliche Transmissionsmessung erschweren, eine verlässliche und hohe Genauigkeit aufweisende Messung von Qualitätsparametern zu ermöglichen.

Gelöst wird diese Aufgabe durch ein Verfahren zum Messen wenigstens eines Qualitätsparameters, insbesondere der Länge eines oder mehrerer Segmente oder einer Art wenigstens eines Segments, von stabförmigen Produkten der Tabak verarbeitenden Industrie, insbesondere von Heat-not-burn-Produkten, wobei die stabförmigen Produkte quer zu deren Längsachse gefördert werden und während der Förderung Röntgenstrahlung durch die stabförmigen Produkte hindurchtritt, wobei die transmittierte Röntgenstrahlung mittels eines Flächendetektors aufgenommen wird und mittels einer Zeitverzögerungsintegration ein Transmissionsbild des jeweiligen stabförmigen Produkts erzeugt wird.

Durch das erfindungsgemäße Verfahren und die hieraus resultierende längere Belichtungszeit ergibt sich ein deutlich höherer Kontrast und damit eine höhere Bildqualität. Die Auswertung des Transmissionsbildes mittels insbesondere digitaler Bildverarbeitung wird somit vereinfacht und weist eine höhere Genauigkeit auf. Insbesondere ist es bevorzugt, wenn die Zeitverzögerungsintegration mit der Fördergeschwindigkeit der stabförmigen Produkte synchronisiert wird oder ist. Hierbei wird ein Geschwindigkeitssignal einer Steuervorrichtung vorzugsweise zur Verfügung gestellt, die die Aufnahme des Transmissionsbildes durch den Flächendetektor steuert, so dass die Zeitverzögerungsintegration vorzugsweise in Abhängigkeit der Fördergeschwindigkeit der stabförmigen Produkte synchronisiert geschieht.

Vorzugsweise wird das Transmissionsbild des jeweiligen stabförmigen Produkts synchron zur Förderbewegung des stabförmigen Produkts aufintegriert oder ist aufintegriert. Hierdurch sind sehr genaue Transmissionsbilder möglich und zudem ist hierdurch auch der Kontrast deutlich erhöht.

Zudem sind sehr genaue Bilder mit wenig Verwacklungen möglich, wenn die stabförmigen Produkte jeweils vollständig während des Messens in einer Aufnahmemulde einer Fördervorrichtung angeordnet sind. Vorzugsweise werden die stabförmigen Produkte während des Messens in der Aufnahmemulde angesaugt, um die stabförmigen Produkte in der Aufnahmemulde ortsfest zu fixieren.

Vorzugsweise ist wenigstens ein Abschnitt der Aufnahmemulde für die Röntgenstrahlung strahlungsdurchlässig. Im Rahmen der Erfindung bedeutet strahlungsdurchlässig eine Absorption von weniger als 50%, insbesondere vorzugsweise weniger als 40%, insbesondere vorzugsweise weniger als 30%, insbesondere vorzugsweise weniger als 20%, insbesondere vorzugsweise weniger als 10%. Es kann auch vorzugsweise vorgesehen sein, dass zumindest ein Abschnitt der Aufnahmemulde keinerlei Absorption der Röntgenstrahlung vorsieht, beispielsweise dann, wenn eine Aussparung in der Aufnahmemulde bzw. ein Schlitz dort vorgesehen ist, durch die die Röntgenstrahlung treten kann, und zwar unmittelbar in das stabförmige Produkt.

Vorzugsweise weist die Fördervorrichtung quer zur Längsachse der stabförmigen Produkte oder der Aufnahmemulde neben der Aufnahmemulde wenigstens einen Abschnitt auf, der für die Röntgenstrahlen im Wesentlichen undurchlässig ist oder vollständig undurchlässig ist. In diesem Bereich, der für die Röntgenstrahlen im Wesentlichen undurchlässig ist oder vollständig undurchlässig ist, der benachbart zu den Aufnahmemulden ist, wird vorzugsweise ein Material verwendet, das für die verwendete Röntgenstrahlung einen hohen Absorptionskoeffizienten aufweist und/oder es ist eine ausreichende Dicke des Materials vorgesehen.

Gemäß einer Ausführungsform des Verfahrens wird ein Transmissionsbild des stabförmigen Produkts dadurch gebildet, dass beim Überfahren der durch das stabförmige Produkt hindurchtretenden Röntgenstrahlung über den Flächendetektor synchronisiert mit der Geschwindigkeit der Förderung der stabförmigen Produkte in Förderrichtung nacheinander verschiedene Zeilen bzw. Zeilengruppen des Flächendetektors für die Integration des Signals berücksichtigt werden. Für den Fall, dass die Röntgenstrahlung, die neben die Aufnahmemulden bzw. die stabförmigen Produkte fallen, nicht oder nur unwesentlich zum Transmissionsbild beitragen, kann während der gesamten Zeit, in der das Abbild des stabförmigen Produktes auf den Flächendetektor fällt, ist das Abbild sehr genau. Für den Fall, dass eine Störstrahlung durch benachbarte Gebiete der Aufnahmemulde bzw. das jeweilige stabförmige Produkt mit auf den Flächendetektor fällt, sollte vorzugsweise nur ein Bereich zur Integration beitragen, der zu einem gewissen Zeitpunkt das Transmissionsbild des stabförmigen Produktes darstellt. Die Hintergrundstrahlung kann durch Messen der Intensität außerhalb des Bereichs, in dem das Abbild des stabförmigen Produkts auf dem Flächendetektor fällt, und Subtraktion herausgerechnet werden. Dies kann mit einer entsprechenden Steuerung und Bildbearbeitung realisiert werden.

Zudem kann alternativ eine Zeitverzögerungsintegration derart erfolgen, dass zu jedem Zeitpunkt genau festgestellt wird, wo das Abbild des stabförmigen Produkts auf dem Flächendetektor liegt, beispielsweise durch Erkennen der Kontur des Abbildes. Es können dann ausschließlich die Pixel für die Integration berücksichtigt werden, die innerhalb des Abbildes liegen. Dem Abbild wird sozusagen eine Pixelmatrix zugeordnet, wobei die jeweiligen Pixel relativ zum Ort des Abbildes mit der Bewegung des Abbildes mitwandern.

Vorzugsweise wird das stabförmige Produkt über die gesamte Länge des stabförmigen Produkts gemessen. Insbesondere vorzugsweise wird das stabförmige Produkt über den gesamten Durchmesser des stabförmigen Produktes gemessen.

Zudem kann durch Bildverarbeitung berücksichtigt werden, dass die Randbereiche der Aufnahmemulden möglicherweise etwas mehr zur Absorption der Röntgenstrahlung beitragen, da dort in Strahlrichtung der Röntgenstrahlung etwas mehr Material zur Absorption beiträgt. Dieses kann bei der Bildbearbeitung berücksichtigt werden.

Das grundsätzliche Prinzip einer Zeitverzögerungsintegration ist in EP 2 088 763 A2 dargestellt. Als geeigneter Flächendetektor kann ein CCD-Bildsensor, beispielsweise des Typs CCD 5061 der BAE Systems Imaging Solutions, gewählt werden. Hierbei handelt es sich um einen CCD-Sensor mit 6.144 Pixel mal 128 Linien. Dies kann bei 80 MHz mit einer Linienrate von bis 12 KHz ausgelesen werden.

Anstelle eines CCD als Flächendetektor können auch zu einem Array angeordnete Linien-CCDs bzw. einem Array von Zeilendetektoren verwendet werden.

Bei einer Abtastfrequenz von beispielsweise 10 KHz lassen sich je nach Größe der Pixel und der Größe der zu messenden stabförmigen Produkte und der Fördergeschwindigkeit Abtastungen zwischen 50 µm und 500 µm realisieren.

Die Aufgabe wird ferner gelöst durch eine Messvorrichtung der Tabak verarbeitenden Industrie umfassend eine Fördervorrichtung zum Fördern von stabförmigen Produkten der Tabak verarbeitenden Industrie, insbesondere Heat-not-burn-Produkten, wobei die Fördervorrichtung Aufnahmemulden zur Aufnahme der stabförmigen Produkte aufweist, wobei die Fördervorrichtung ausgebildet ist, die stabförmigen Produkte in einer Richtung, die quer zur Längsachse der Aufnahmemulden ist, zu fördern, wobei eine Röntgenstrahlungsquelle vorgesehen ist und ein Flächendetektor vorgesehen ist, der so angeordnet ist, dass der Flächendetektor die durch eine Aufnahmemulde und ein in der Aufnahmemulde aufgenommenes stabförmiges Produkt hindurchtretende Röntgenstrahlung detektiert, wobei eine Steuervorrichtung vorgesehen ist, die derart eingerichtet ist, mittels einer Zeitverzögerungsintegration ein Transmissionsbild des stabförmigen Produkts beim Fördern des stabförmigen Produkts zu erzeugen.

Vorzugsweise weist der Flächendetektor eine Erstreckung in Förderrichtung auf, die größer als der Durchmesser des stabförmigen Produktes oder größer als der Durchmesser der Aufnahmemulde ist.

Vorzugsweise liegen die Zeilen der Pixel bzw. Linien des Flächendetektors senkrecht zur Förderrichtung oder parallel zu den Längsachsen der Aufnahmemulden.

Insbesondere vorzugsweise ist die Erstreckung des Flächendetektors in Förderrichtung zwischen zweifach bis fünffach des Durchmessers des stabförmigen Produktes oder des Durchmessers der Aufnahmemulde.

Das vollständige stabförmige Produkt kann vorzugsweise dann gemessen werden, wenn die Erstreckung des Flächendetektors quer zur Förderrichtung wenigstens der Länge des stabförmigen Produktes entspricht oder der Länge der Aufnahmemulde.

Vorzugsweise sind die Aufnahmemulden in einem Bereich, der zur Aufnahme der stabförmigen Produkte vorgesehen ist, wenigstens abschnittsweise röntgenstrahlungsdurchlässig. Vorzugsweise ist die gesamte Aufnahmemulde röntgenstrahlungsdurchlässig.

Im Rahmen der Erfindung bedeutet röntgenstrahlungsdurchlässig, dass die Dicke des Materials und/oder die Materialauswahl so getroffen wird, dass weniger als 50%, insbesondere weniger als 40%, insbesondere weniger als 30%, insbesondere weniger als 20%, insbesondere weniger als 10% der Röntgenstrahlung durch das Material beim Durchtritt durch die Aufnahmemulde absorbiert wird. Vorzugsweise ist die Aufnahmemulde abschnittsweise mit einem Schlitz versehen, so dass dort überhaupt keine Röntgenstrahlungsabsorption stattfindet. Die Aufnahmemulde ist somit im Bereich des Schlitzes materialfrei.

Vorzugsweise ist die Materialstärke der Aufnahmemulde wenigstens abschnittsweise weniger oder gleich 1 mm. Besonders bevorzugt ist das Material der Aufnahmemulde wenigstens abschnittsweise Aluminium oder umfasst Aluminium. Um eine entsprechende Stabilität der Fördervorrichtung zu ermöglichen, ist vorzugsweise stirnseitig der Aufnahmemulden eine ringförmige Einfassung zur Stabilisierung der Aufnahmemulden vorgesehen.

Zur Messung von Qualitätsparametern von stabförmigen Produkten der Tabak verarbeitenden Industrie, insbesondere Heat-not-burn-Produkten, wird die Verwendung von Röntgenstrahlen vorgeschlagen. Da Heat-not-burn-Produkte oft vollständig mit Aluminiumpapier umhüllt sind, können übliche Sensorverfahren nicht oder nur eingeschränkt angewendet werden. Zu den Qualitätsparametern, die gemessen werden, zählen u.a. die Lage von Segmenten, die Länge von Segmenten, Abstände von Segmenten und das Material der Segmente.

Die zu prüfenden Produkte werden auf einer queraxialen Fördereinrichtung, beispielsweise einer Fördertrommel, einer einseitig haltenden Spinne oder einem Förderband, durch einen Röntgenstrahl geführt. Insbesondere in dynamischen Prozessen eignen sich Zeilendetektoren mit einer sogenannten Zeitverzögerungsintegrationstechnologie bzw. TDI-Techno-logie von Time Delayed Integration oder Time Delay and Integration. Hierbei wird das Abbild synchron zur linearen Objektbewegung innerhalb des TDI-Sensors bzw. Flächendetektors in Scanrichtung, insbesondere analog, aufintegriert. Durch die hieraus resultierende längere Belichtungszeit ergibt sich eine deutlich höhere Bildqualität. Zudem werden die Auswertungen mittels digitaler Bildverarbeitung vereinfacht und weisen eine höhere Genauigkeit auf. Insbesondere sind bei dem Messverfahren und bei der Messvorrichtung dünnwandige Förderorgane bevorzugt, die das Röntgensignal nur geringfügig abschwächen.

Mit der Erfindung ist es möglich, auch bei komplexen Produkten der Tabak verarbeitenden Industrie genau zu bestimmen, ob die verwendeten Segmente an der richtigen Position liegen, ob die richtigen Segmente eingelegt sind oder sogar Segmente fehlen und ob diese die richtige Länge aufweisen. Zudem können Aussagen über die korrekte Positionierung von beispielsweise eingelegten Materialien, wie Fäden, Kapseln und Strips oder Ähnliches, getroffen werden.

Die Röntgenstrahlung wird vorzugsweise mit einer üblichen Röntgenröhre erzeugt, wobei diese einen geeigneten Fokus aufweist. Die Röhrenspannung einer üblicherweise verwendeten Röntgenröhre sollte zwischen 5 keV und 450 keV liegen. Vorzugsweise wird der Röntgenstrahl auf den zu prüfenden Bereich kollimiert bzw. wird der Röntgenstrahl entsprechend abgeschattet, um möglichst parasitäre Streueffekte und damit Artefakte in der Bildgebung zu vermeiden oder zu reduzieren.

Abhängig von der Materialdichte kommt es bei verschiedenen Materialien zu unterschiedlichen Absorptionen und Streueffekten der Röntgenstrahlung. Die transmittierte Strahlung wird auf einen Empfänger gegeben. Der Empfänger ist vorzugsweise ein Flächendetektor, der vorzugsweise eine Szintillationsschicht aufweist und vorzugsweise ein CMOS oder CCD sein kann. Zudem wird vorzugsweise ein Zeilendetektor bzw. Flächendetektor mit TDI-Technologie verwendet. Hierbei wird das Abbild synchron zur linearen Objektbewegung innerhalb des TDI-Sensors in Scanrichtung analog aufintegriert. Die hieraus resulierende längere Belichtungszeit ermöglicht eine deutlich höhere Bildqualität. Die entstandenen hochaufgelösten Bilder können sich über Algorithmen der digitalen Bildverarbeitung sehr gut auswerten lassen.

Aufgrund des Lambert-Beer'schen Schwächungsgesetzes $I = {I}_{0} {e}^{- μ ⋅ d}$
(mit I = Intensität, I₀ = Basisintensität, µ= Absorptionskoeffizient und d= Dicke)
ist es sinnvoll, bei den zu vermessenden Materialien im Strahlengang, nicht zusätzlich noch stark absorbierende Materialien, also dichte Materialien, vorzusehen. Aus diesem Grunde ist es sinnvoll, Fördervorrichtungen zu verwenden, die im Bereich, in denen die stabförmigen Produkte aufgenommen sind, wenig Material aufweisen. Beispielsweise sind dünne Blechmulden bzw. dünne Aufnahmemulden vorgesehen, die im Muldenbereich, also dem Auflagebereich des stabförmigen Produktes, nur aus einem dünnen Blech mit Wandstärken von weniger oder gleich 1 mm aufweisen. Das Material ist hierbei vorzugsweise Aluminium, da Aluminium für Röntgenstrahlung sehr durchlässig ist. Die dünne Wandstärke ist hierbei vorzugsweise über die gesamte Länge des stabförmigen Produktes auszuführen.

Um die Steifigkeit der Fördervorrichtung, beispielsweise einer Fördertrommel, zu erhöhen, werden stirnseitig massive Ringe vorgesehen, in die die Wände der Aufnahmemulden eingefasst sind. Zudem ist der Steuerflansch so anzupassen, dass im Strahlengang zwischen Röntgenröhre und Flächendetektor kein Material liegt. Die Wände der Aufnahmemulden können auch aus anderen Materialien wie Kunststoff, Verbundwerkstoffen oder weiteren Materialien gefertigt sein, die eine geringe Absorption von Röntgenstrahlung aufweisen. An Stelle einer Fördertrommel kann auch ein Förderband vorgesehen sein, das über entsprechende Förderband-Trommeln gefördert wird.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematische Schnittdarstellung eines Teils der erfindungsgemäßen Messvorrichtung in einer ersten Ausführungsform,
- Fig. 2: eine schematische Schnittdarstellung eines Teils einer Fördertrommel,
- Fig. 3: eine schematische Darstellung einer erfindungsgemäßen Messvorrichtung in einer weiteren Ausführungsform,
- Fig. 4: eine schematische Draufsicht auf einen Ausschnitt einer Fördertrommel.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt eine schematische Schnittdarstellung eines Teils einer erfindungsgemäßen Messvorrichtung. Auf einer Fördertrommel 16 sind Aufnahmemulden 15 eingebracht, in denen stabförmige Produkte 10 gehalten werden. Die Fördertrommel 16 wird in Förderrichtung 14 gedreht bzw. bewegt.

Mittels einer Röntgenstrahlungsquelle 20 wird Röntgenstrahlung 12 erzeugt und in Richtung des Flächendetektors 13 gesendet. Beim Durchtreten des stabförmigen Produktes 10 durch die Röntgenstrahlung 12, die hier in Art eines Kegels ausgebildet ist, wird das Transmissionsbild des stabförmigen Produktes mittels des Flächendetektors 13 aufgenommen. Hierbei wird während der Bewegung des stabförmigen Produktes 10 in Förderrichtung 14 das Transmissionsbild bewegt. In Fig. 1 wandert das Transmissionsbild auf dem Flächendetektor 13 von rechts nach links. Es wird entsprechend das Transmissionsbild aufintegriert, so dass mittels einer Zeitverzögerungsintegration ein sehr kontrastreiches Transmissionsbild erzeugt wird. Die Bereiche zwischen den Aufnahmemulden 15 weisen eine relativ hohe Wandstärke auf, so dass dort relativ wenig Röntgenstrahlung hindurchtritt. Das Material kann hier beispielsweise Edelstahl sein, wodurch die Röntgenstrahlung gut absorbiert wird. Die Aufnahmemulde 15 kann wenigstens abschnittsweise aus Aluminium sein oder vollständig aus Aluminium und relativ dünnwandig, so dass Röntgenstrahlen hier gut durchtreten, um von dem Material des stabförmigen Produktes 10 ein möglichst gutes Abbild zu ermöglichen.

Fig. 2 zeigt schematisch in einer Schnittdarstellung einen Ausschnitt aus einer Fördertrommel 16 in einer anderen Ausführungsform. Die Aufnahmemulde 15 weist einen Abschnitt aus einem Material auf und ansonsten einen materialfreien Bereich 18 bzw. einen Schlitz 18, um in diesem Bereich überhaupt keine Absorption der Röntgenstrahlung durch weiteres Material, das nicht zum stabförmigen Produkt gehört, vorzusehen.

Fig. 3 zeigt schematisch eine weitere Ausführungsform einer erfindungsgemäßen Messvorrichtung. Über zwei Trommeln 25 ist ein Förderband 17 umgelenkt. Das Förderband 17 wird in Förderrichtung 14 gefördert. Auf dem Förderband 17 sind Aufnahmemulden 15 aufgebracht, in die stabförmige Produkte 10 eingebracht sind. Zur besseren Veranschaulichung sind nur teilweise die Aufnahmemulden 15 und die stabförmigen Produkte 10 dargestellt. Zwischen den beiden Trommeln 25 ist eine Röntgenstrahlungsquelle 20 vorgesehen, die Röntgenstrahlung 12 in Richtung des Flächendetektors 13 strahlt. Auch hier wird mit einer Zeitverzögerungsintegration ein genaues Abbild der jeweiligen stabförmigen Produkte 10 ermöglicht.

Um eine Synchronisation der Zeitverzögerungsintegration mit der Fördergeschwindigkeit der stabförmigen Produkte 10 zu ermöglichen, ist eine Steuervorrichtung 21 sowohl in dem Ausführungsbeispiel gemäß Fig. 1 als auch im Ausführungsbeispiel gemäß Fig. 3 vorgesehen, die über eine Steuerleitung 24 das Aufnehmen bzw. Auslesen des Flächendetektors 13 steuert. Die Steuervorrichtung 21 erhält ein Geschwindigkeitssignal von der Maschinensteuerung und verarbeitet dieses Signal so, dass anhand der geometrischen Gegebenheiten das Geschwindigkeitssignal in ein Signal umgewandelt wird, das einer Geschwindigkeit des Abbildes des stabförmigen Produktes 10 auf den Flächendetektor 13 darstellt, um eine synchronisierte Integration des Signals zu ermöglichen.

Fig. 4 zeigt in einer weiteren Ausführungsform einen Ausschnitt einer Fördertrommel 16. Es sind drei Aufnahmemulden 15 gezeigt, wobei in zwei Aufnahmemulden stabförmige Produkte 10 eingebracht sind und eine Aufnahmemulde offengelassen wurde, um Eigenschaften dieser Aufnahmemulde 15 darzustellen. Die Aufnahmemulde 15 ist im Wesentlichen dünnwandig und weist im mittleren Bereich einen Schlitz 18 auf, also einen Bereich, in dem kein Material angeordnet ist. Damit die Aufnahmemulde insbesondere im Randbereich stabil ist, ist eine Einfassung 23 vorgesehen, die auch mit dem Material, das zwischen den Aufnahmemulden 15 der Fördertrommel 16 vorgesehen ist, verbunden ist. Die stabförmigen Produkte deuten mehrere Segmente an. Typischerweise ist allerdings beispielsweise eine Aluminiumfolie um diese Segmente gewickelt, so dass in einer Draufsicht die verschiedenen Segmente an sich nicht sichtbar wären.

Anstelle des in den Figuren gezeigten Strahlenkegels können auch parallele oder im Wesentlichen parallele Röntgenstrahlen Verwendung finden.

Im Rahmen der Erfindung sind Merkmale, die mit "insbesondere" oder "vorzugsweise" gekennzeichnet sind, als fakultative Merkmale zu verstehen.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein.

### Bezugszeichenliste

- 10: stabförmiges Produkt
- 11: Längsachse
- 12: Röntgenstrahlung
- 13: Flächendetektor
- 14: Förderrichtung
- 15: Aufnahmemulde
- 16: Fördertrommel
- 17: Förderband
- 18: Schlitz
- 20: Röntgenstrahlungsquelle
- 21: Steuervorrichtung
- 22: stirnseitig
- 23: Einfassung
- 24: elektrische Verbindung Steuerleitung
- 25: Trommel

## Patentansprüche

1. Verfahren zum Messen wenigstens eines Qualitätsparameters, insbesondere der Länge eines oder mehrerer Segmente oder einer Art wenigstens eines Segments, von stabförmigen Produkten (10) der Tabak verarbeitenden Industrie, insbesondere von Heat-not-burn-Produkten, wobei die stabförmigen Produkte (10) quer zu deren Längsachse (11) gefördert werden und während der Förderung Röntgenstrahlung (12) durch die stabförmigen Produkte (10) hindurchtritt, wobei die transmittierte Röntgenstrahlung (12) mittels eines Flächendetektors (13) aufgenommen wird und mittels einer Zeitverzögerungsintegration ein Transmissionsbild des jeweiligen stabförmigen Produkts (10) erzeugt wird.

2. Verfahren nach Anspruch 1, **dadurch gekennzeichnet, dass** die Zeitverzögerungsintegration mit der Fördergeschwindigkeit der stabförmigen Produkte (10) synchronisiert wird oder ist, wobei insbesondere das Transmissionsbild des jeweiligen stabförmigen Produkts (10) synchron zur Förderbewegung des stabförmigen Produkts (10) aufintegriert wird oder ist.

3. Verfahren nach Anspruch 1 oder 2, **dadurch gekennzeichnet, dass** die stabförmigen Produkte (10) jeweils vollständig während des Messens in einer Aufnahmemulde (15) einer Fördervorrichtung (16, 17) angeordnet sind.

4. Verfahren nach Anspruch 3, **dadurch gekennzeichnet, dass** wenigstens ein Abschnitt der Aufnahmemulde (15) für die Röntgenstrahlung (12) strahlungsdurchlässig ist.

5. Verfahren nach Anspruch 3 oder 4, **dadurch gekennzeichnet, dass** die Fördervorrichtung (16, 17) quer zur Längsachse (11) der stabförmigen Produkte (10) oder der Aufnahmemulde (15) neben der Aufnahmemulde (15) wenigstens einen Abschnitt aufweist, der für die Röntgenstrahlen im Wesentlichen undurchlässig ist oder vollständig undurchlässig ist.

6. Verfahren nach einem der Ansprüche 1 bis 5, **dadurch gekennzeichnet, dass** das stabförmige Produkt (10) über die gesamte Länge des stabförmigen Produkts (10) gemessen wird.

7. Verfahren nach einem der Ansprüche 1 bis 6, **dadurch gekennzeichnet, dass** das stabförmige Produkt (10) über den gesamten Durchmesser des stabförmigen Produkts (10) gemessen wird.

8. Messvorrichtung der Tabak verarbeitenden Industrie umfassend eine Fördervorrichtung (16, 17) zum Fördern von stabförmigen Produkten (10) der Tabak verarbeitenden Industrie, insbesondere Heat-not-burn-Produkten, wobei die Fördervorrichtung (16, 17) Aufnahmemulden (15) zur Aufnahme der stabförmigen Produkte (10) aufweist, wobei die Fördervorrichtung (16, 17) ausgebildet ist, die stabförmigen Produkte (10) in einer Richtung, die quer zur Längsachse (11) der Aufnahmemulden (15) ist, zu fördern, wobei eine Röntgenstrahlungsquelle (20) vorgesehen ist und ein Flächendetektor (13) vorgesehen ist, der so angeordnet ist, dass der Flächendetektor (13) die durch eine Aufnahmemulde (15) und ein in der Aufnahmemulde (15) aufgenommenes stabförmiges Produkt (10) hindurchtretende Röntgenstrahlung (12) detektiert, wobei eine Steuervorrichtung (21) vorgesehen ist, die derart eingerichtet ist, mittels einer Zeitverzögerungsintegration ein Transmissionsbild des stabförmigen Produkts (10) beim Fördern des stabförmigen Produkts (10) zu erzeugen.

9. Messvorrichtung nach Anspruch 8, **dadurch gekennzeichnet, dass** der Flächendetektor (13) eine Erstreckung in Förderrichtung (14) aufweist, die größer als der Durchmesser des stabförmigen Produktes (10) oder größer als der Durchmesser der Aufnahmemulde (15) ist.

10. Messvorrichtung nach Anspruch 9, **dadurch gekennzeichnet, dass** die Erstreckung des Flächendetektors (13) in Förderrichtung (14) zwischen zweifach bis fünffach des Durchmessers des stabförmigen Produktes (10) oder des Durchmessers der Aufnahmemulde (15) ist.

11. Messvorrichtung nach einem der Ansprüche 8 bis 10, **dadurch gekennzeichnet, dass** die Erstreckung des Flächendetektors (13) quer zur Förderrichtung (14) wenigstens der Länge des stabförmigen Produktes (10) entspricht.

12. Messvorrichtung nach einem der Ansprüche 8 bis 11, **dadurch gekennzeichnet, dass** die Aufnahmemulden (15) in einem Bereich, der zur Aufnahme der stabförmigen Produkte (10) vorgesehen ist, wenigstens abschnittsweise röntgenstrahlungsdurchlässig ist.

13. Messvorrichtung nach Anspruch 12, **dadurch gekennzeichnet, dass** die Aufnahmemulden (15) wenigstens abschnittsweise mit einem Schlitz (18) versehen sind.

14. Messvorrichtung nach einem der Ansprüche 8 bis 13, **dadurch gekennzeichnet, dass** die Materialstärke der Aufnahmemulde (15) wenigstens abschnittsweise kleiner oder gleich 1 mm ist.

15. Messvorrichtung nach einem der Ansprüche 8 bis 14, **dadurch gekennzeichnet, dass** das Material der Aufnahmemulde (15) wenigstens abschnittsweise Aluminium ist.

16. Messvorrichtung nach Anspruch 14 oder 15, **dadurch gekennzeichnet, dass** stirnseitig (22) der Aufnahmemulde (15) eine ringförmige Einfassung (23) zur Stabilisierung der Aufnahmemulde (15) vorgesehen ist.

## Claims

1. A method for measuring at least one quality parameter, in particular the length of one or more segments or a type of at least one segment, of rod-shaped products (10) of the tobacco processing industry, in particular of heat-not-burn products, wherein the rod-shaped products (10) are conveyed transversely to their longitudinal axis (11) and while they are being conveyed X-ray radiation (12) passes through the rod-shaped products (10), wherein the transmitted X-ray radiation (12) is received by means of a flat-panel detector (13) and a transmission image of the respective rod-shaped product (10) is produced by means of time delay integration.

2. The method according to Claim 1, **characterized in that** the time delay integration is or will be synchronized with the conveying speed of the rod-shaped products (10), wherein the transmission image of the respective rod-shaped product (10) in particular is or will be integrated synchronously with the conveying movement of the rod-shaped product (10).

3. The method according to Claim 1 or 2, **characterized in that** the rod-shaped products (10) are each completely arranged in a receiving trough (15) of a conveying device (16, 17) during the measurement.

4. The method according to Claim 3, **characterized in that** at least a portion of the receiving trough (15) is permeable to the X-ray radiation (12).

5. The method according to Claim 3 or 4, **characterized in that** the conveying device (16, 17) transverse to the longitudinal axis (11) of the rod-shaped products (10) or of the receiving trough (15), next to the receiving trough (15), has at least a portion which is substantially impermeable or completely impermeable to the X-rays.

6. The method according to any one of Claims 1 to 5, **characterized in that** the rod-shaped product (10) is measured over the entire length of the rod-shaped product (10).

7. The method according to any one of Claims 1 to 6, **characterized in that** the rod-shaped product (10) is measured over the entire diameter of the rod-shaped product (10).

8. A measuring device of the tobacco processing industry, comprising a conveying device (16, 17) for conveying rod-shaped products (10) of the tobacco processing industry, in particular heat-not-burn products, wherein the conveying device (16, 17) has receiving troughs (15) for receiving the rod-shaped products (10), wherein the conveying device (16, 17) is configured to convey the rod-shaped products (10) in a direction which is transverse to the longitudinal axis (11) of the receiving troughs (15), wherein an X-ray radiation source (20) is provided and a flat-panel detector (13) is provided, which is arranged such that the flat-panel detector (13) detects the X-ray radiation (12) passing through a receiving trough (15) and a rod-shaped product (10) received in the receiving trough (15), wherein a control device (21) is provided, which is adapted to produce a transmission image of the rod-shaped product (10) by means of time delay integration when the rod-shaped product (10) is conveyed.

9. The measuring device according to Claim 8, **characterized in that** the flat-panel detector (13) has an extent in the conveying direction (14), which is larger than the diameter of the rod-shaped product (10) or larger than the diameter of the receiving trough (15).

10. The measuring device according to Claim 9, **characterized in that** the extent of the flat-panel detector (13) in the conveying direction (14) is between two to five times the diameter of the rod-shaped product (10) or the diameter of the receiving trough (15).

11. The measuring device according to any one of Claims 8 to 10, **characterized in that** the extent of the flat-panel detector (13) transverse to the conveying direction (14) corresponds at least to the length of the rod-shaped product (10).

12. The measuring device according to any one of Claims 8 to 11, **characterized in that** the receiving troughs (15) in a region which is provided for receiving the rod-shaped products (10) are permeable to X-rays at least in sections.

13. The measuring device according to Claim 12, **characterized in that** the receiving troughs (15) are provided with a slot (18) at least in sections.

14. The measuring device according to any one of Claims 8 to 13, **characterized in that** the material thickness of the receiving trough (15) is less than or equal to 1 mm at least in sections.

15. The measuring device according to any one of Claims 8 to 14, **characterized in that** the material of the receiving trough (15) is aluminum at least in sections.

16. The measuring device according to Claim 14 or 15, **characterized in that** an annular border (23) for stabilizing the receiving trough (15) is provided on the end face (22) of the receiving trough (15).

## Revendications

1. Procédé pour mesurer au moins un paramètre de qualité, en particulier la longueur, d'un ou plusieurs segments ou d'un type d'au moins un segment, de produits en forme de bâtonnets (10) de l'industrie de transformation du tabac, en particulier de produits Heat-not-burn (à chauffage sans combustion), dans lequel les produits en forme de bâtonnets (10) sont transportés transversalement à leur axe longitudinal (11) et sont traversés par un rayonnement X (12) pendant le transport, le rayonnement X transmis (12) étant enregistré au moyen d'un détecteur de surface (13) et une image de transmission du produit en forme de bâtonnet (10) correspondant étant générée au moyen d'une intégration temporelle.

2. Procédé selon la revendication 1, **caractérisé en ce que** l'intégration temporelle est synchronisée avec la vitesse de transport des produits en forme de bâtonnet (10), l'image de transmission du produit en forme de bâtonnet (10) correspondant étant en particulier intégrée de manière synchrone avec le mouvement de transport du produit en forme de bâtonnet (10).

3. Procédé selon la revendication 1 ou la revendication 2, **caractérisé en ce que** chacun des produits en forme de bâtonnet (10) est entièrement agencé dans un auget de réception (15) d'un dispositif de transport (16, 17) pendant la mesure.

4. Procédé selon la revendication 3, **caractérisé en ce qu'**au moins une partie de l'auget de réception (15) est transparent aux rayons X (12).

5. Procédé selon la revendication 3 ou la revendication 4, **caractérisé en ce que** le dispositif de transport (16, 17) comprend, transversalement à l'axe longitudinal (11) des produits en forme de bâtonnet (10) ou de l'auget de réception (15), à côté de l'auget de réception (15), au moins une partie qui est essentiellement imperméable aux rayons X ou qui est complètement imperméable.

6. Procédé selon l'une des revendications 1 à 5, **caractérisé en ce que** le produit en forme de bâtonnet (10) est mesuré sur toute la longueur du produit en forme de bâtonnet (10).

7. Procédé selon l'une des revendications 1 à 6, **caractérisé en ce que** le produit en forme de bâtonnet (10) est mesuré surtout le diamètre du produit en forme de bâtonnet (10).

8. Dispositif de mesure pour l'industrie de transformation du tabac, comprenant un dispositif de transport (16, 17) pour transporter des produits en forme de bâtonnets (10) de l'industrie de transformation du tabac, en particulier des produits Heat-not-burn (à chauffage sans combustion), le dispositif de transport (16, 17) comprenant des augets de réception (15) destinés à recevoir les produits en forme de bâtonnets (10), le dispositif de transport (16, 17) étant conçu pour transporter les produits en forme de bâtonnets (10) dans une direction transversale à l'axe longitudinal (11) des augets de réception (15), une source de rayons X (20) et un détecteur de surface (13) étant prévus, qui sont agencés de telle sorte que le détecteur de surface (13) détecte un rayonnement X (12) passant à travers un auget de réception (15) et un produit en forme de bâtonnet (10) reçu dans l'auget de réception (15), un dispositif de commande (21) étant prévu, qui est agencé de manière à générer, au moyen d'une intégration temporelle, une image de transmission du produit en forme de bâtonnet (10) lors du transport du produit en forme de bâtonnet (10).

9. Dispositif de mesure selon la revendication 8, **caractérisé en ce que** le détecteur de surface (13) présente, dans la direction de transport (14) une extension supérieure au diamètre du produit en forme de bâtonnet (10) ou plus grandes que le diamètre de l'auget de réception (15).

10. Dispositif de mesure selon la revendication 9, **caractérisé en ce que** l'extension du détecteur de surface (13) dans la direction de transport (14) est comprise entre deux et cinq fois le diamètre du produit en forme de bâtonnet (10) ou le diamètre de l'auget de réception (15).

11. Dispositif de mesure selon l'une des revendications 8 à 10, **caractérisé en ce que** l'extension du détecteur de surface (13) transversalement à la direction de transport (14) correspond au moins à la longueur du produit en forme de bâtonnet (10).

12. Dispositif de mesure selon l'une des revendications 8 à 11, **caractérisé en ce que** les augets de réception (15) sont au moins partiellement perméables aux rayons X dans une zone prévue pour recevoir les produits en forme de bâtonnets (10).

13. Dispositif de mesure selon la revendication 12, **caractérisé en ce que** les augets de réception (15) sont au moins partiellement pourvus d'une fente (18).

14. Dispositif de mesure selon l'une des revendications 8 à 13, **caractérisé en ce que** l'épaisseur du matériau de l'auget de réception (15) est au moins partiellement inférieure ou égale à 1mm.

15. Dispositif de mesure selon l'une des revendications 8 à 14, **caractérisé en ce que** le matériau de l'auget de réception (15) est au moins partiellement en aluminium.

16. Dispositif de mesure selon la revendication 14 ou la revendication 15, **caractérisé en ce qu'**une bordure annulaire (23) est prévue sur le côté frontal (22) de l'auget de réception (15) pour stabiliser l'auget de réception (15).
